# EUROPÄISCHE PATENTSCHRIFT

(11) **EP 0 769 375 B1**
(45) Veröffentlichungstag und Bekanntmachung des Hinweises auf die Patenterteilung: **29.12.1997**
(21) Anmeldenummer: 95116051.4
(22) Anmeldetag: 11.10.1995
(51) Int. Cl.: B41F 15/42

(54) **Rotationssiebdruckmaschine**
Rotary screen printing machine
Machine rotative de sérigraphie

(43) Veröffentlichungstag der Anmeldung: 23.04.1997
(73) Patentinhaber: Stork MBK GmbH, 83085 Kiefersfelden (DE)
(72) Erfinder: Juffinger, Josef, A-6335 Thiersee (AT)
(74) Vertreter: Müller, Frithjof E., Dipl.-Ing.

(56) Entgegenhaltungen:
- EP-A- 0 277 265
- DE-A- 1 923 116
- DE-A- 1 923 120
- US-A- 3 845 712

## Beschreibung

Die Erfindung betrifft eine Rotationssiebdruckmaschine gemäß dem Oberbegriff des Patentanspruchs 1. Eine derartige Rotationssiebdruckmaschine ist allgemein bekannt und weist eine Rotationsschablone, eine im Innern der Rotationsschablone liegende Rollrakel sowie eine unterhalb der Rotationsschablone liegende Druckwerkbasis mit einer Mehrzahl von entlang der Längsachse der Rotationsschablone angeordneten Elektromagneten zur Anziehung der Rollrakel auf.

Ein Nachteil der bekannten Rotationssiebdruckmaschine besteht darin, daß die Elektromagneten mit einer Konstantspannung z. B. über Trafoanzapfungen oder über ein Steuergerät betrieben werden. Üblicherweise erwärmen sich die Elektromagnete schon nach kurzer Betriebsdauer, was zu einer Widerstandserhöhung und damit zu einer Abnahme des sie durchfließenden Stroms führt. Die Folge ist eine Verringerung der Magnetkraft, die etwa mit 0,3% pro °C der Erwärmung abnimmt. Dies führt andererseits zu einer Abnahme des hydrodynamischen Drucks im Farbkeil zwischen der Rollrakel und der Innenwand der Rotationsschablone, wodurch sich die Menge des Farbauftrags auf die Ware während des Druckprozesses um bis zu 30% verändern kann.

Der Erfindung liegt die Aufgabe zugrunde, die Rotationssiebdruckmaschine der eingangs genannten Art so weiterzubilden, daß sie auch nach längerer Betriebsdauer eine hohe Qualität des Drucks auf der Ware gewährleistet.

Die Lösung der gestellten Aufgabe ist im kennzeichnenden Teil des Patentanspruchs 1 angegeben. Vorteilhafte Ausgestaltungen der Erfindung sind den Unteransprüchen zu entnehmen.

Eine Rotationssiebdruckmaschine nach der Erfindung zeichnet sich dadurch aus, daß eine Konstantstromquelle vorgesehen ist, um die Elektromagnete mit einem Konstantstrom zu speisen. Dabei können die Elektromagnete entweder jeweils parallel zur Konstantstromquelle oder in Serie zur Konstantstromquelle geschaltet sein.

Da die Magnetkraft linear von dem die Elektromagnete durchfließenden Strom abhängig ist und dieser konstantgehalten wird, läßt sich die Temperaturabhängigkeit der Magnetkraft praktisch vollständig beseitigen, so daß auch nach längerer Betriebsdauer der hydrodynamische Druck im Farbkeil zwischen Rollrakel und Innenwand der Rotationsschablone auf dem eingangs eingestellten Wert gehalten werden kann, so daß immer eine gleichmäßige Qualität des Drucks auf der Ware erzielt wird. Diesbezüglich sind in erster Linie eine hervorragende Kante/Mitte-Egalität, eine ausgezeichnete Deckung, Streifenfreiheit. hohe Penetration und Mikroegalität, eine sehr hohe Reproduzierbarkeit sowie Vibrationslosigkeit beim Druckprozeß zu nennen. Auch kann die Druckgeschwindigkeit erhöht werden, da auch bei längerer Betriebsdauer nicht mehr die Gefahr eines Aquaplaningeffekts besteht.

Nach einer Ausgestaltung der Erfindung weisen die Elektromagnete stabförmige Magnetkerne auf. um die die Magnetspulen jeweils herumgewickelt sind. Diese stabförmigen Magnetkerne stehen jeweils senkrecht zur Längsachse der Rotationsschablone und in einer diese Längsachse aufnehmenden Ebene. Dabei sind die Pole der Elektromagnete in Richtung der Längsachse der Siebdruckschablone gemäß der Regel NSSNNSSN... oder der Regel SNNSSNNS... angeordnet, wobei die Anzahl der Elektromagnete geradzahlig ist. Hierdurch läßt sich eine hohe elektromagnetische Anziehung der Rollrakel gewährleisten. Die Anziehungskraft der Rollrakel läßt sich durch Einstellen der Größe des Konstantstroms der Konstantstromquelle auf einen gewünschten Wert bringen, wozu eine entsprechende Stromeinstelleinrichtung vorgesehen ist. Durch die Magnetkraft, mit der die Rollrakel gegen die Innenwand der Rotationsschablone gezogen wird, läßt sich insbesondere der hydrodynamische Druck im Farbkeil zwischen der Rollrakel und der Innenwand der Rotationsschablone einstellen.

Ein Ausführungsbeispiel der Erfindung wird nachfolgend unter Bezugnahme auf die Zeichnung näher beschrieben. Es zeigen:
**Figur 1** eine Seitenansicht der Rotationssiebdruckmaschine;
**Figur 2** eine Ansicht der Rotationssiebdruckmaschine in Richtung des Transports einer Warenbahn; und
**Figur 3** einen Schnitt durch die Rotationssiebdruckmaschine entlang der Linie A - B in Figur 2.

Die Rotationssiebdruckmaschine nach der Erfindung weist u. a. eine Druckwerkbasis 1 auf. Zur Druckwerkbasis 1 gehört ein biegesteifer Querträger 2 mit einer oberen Schiene 3 und einem sie tragenden, U-förmig ausgebildeten Längsprofil 4. Die Schiene 3 und das U-förmig ausgebildete Längsprofil 4 bilden einen sich in einer Richtung erstreckenden Hohlraum 5 zur Aufnahme mehrerer Elektromagnete 6, die auf einer Geraden in Längsrichtung des Hohlraums 5 hintereinanderliegend angeordnet sind.

Jeder der Elektromagnete 6 enthält einen stabförmigen Magnetkern 7, auf dem ein Spulenträger 8 aus elektrisch isolierendem Material angeordnet ist. Auf dem Spulenträger 8 befindet sich eine den Magnetkern 7 umgebende Spulenwicklung 9. Der Magnetkern 7 ist in geeigneter Weise an der Unterseite der Schiene 3 befestigt und zu diesem Zweck in eine Durchgangsbohrung 10 der Schiene 3 eingesetzt, so daß er von der Schiene 3 senkrecht nach unten absteht.

Oberhalb der Druckwerkbasis 1 befindet sich eine Rotationsschablone 11, die als Siebdruckschablone ausgebildet ist. Die Längsachse der Rotationsschablone 11 liegt parallel zur Oberfläche der Druckwerkbasis 1 bzw. der Schiene 3 und erstreckt sich in deren Längsrichtung sowie in einer die Magnetkerne 7 der jeweiligen Elektromagnete 6 aufnehmenden Ebene. Im Innern der Rotationsschablone 11 befinden sich ein Farbrohr 12, ein am Farbrohr 12 angebrachtes Rakelblech 13, eine Rollrakel 14 und ein Farbniveaufühler 15. Farbe wird durch das Farbrohr 12 hindurch in das Innere der Rotationsschablone 11 geführt und bildet dort einen Farbkeil 16 zwischen Rollrakel 14 und Innenwand der Rotationsschablone 11. Mit dem Farbniveaufühler 15 läßt sich feststellen, ob noch genügend Farbe im Innern der Rotationsschablone 11 vorhanden ist. Dabei dreht sich in Figur 1 die Rotationsschablone 11 in Richtung des Pfeils 17, also im Uhrzeigersinn.

Zwischen der Rotationsschablone 11 und der Druckwerkbasis 1 befindet sich eine Druckdecke 18, die aus elastischem Material besteht und auf der Schiene 3 liegend in Richtung des Pfeils 19 transportiert wird. Auf der Druckdecke 18 liegt ein zu bedruckendes Warengut 20, das vorzugsweise an der Druckdecke 18 haftet.

Die Rollrakel 14 erstreckt sich über die gesamte Länge der Rotationsschablone 11 und ist stirnseitig gegen axiale Verschiebungen gesichert. Das Rakelblech 13 verläuft über die gesamte Länge der Rollrakel 14 und stützt diese in ihrem gesamten Bereich ab. Die Anordnung ist dabei so getroffen. daß die Rollrakel 14, die sich frei innerhalb der Rotationsschablone 11 drehen kann, in der Mitte der Magnetkerne 7 der jeweiligen Elektromagnete 6 zu liegen kommt.

Mit den Jeweiligen Elektromagneten 6 ist eine Konstantstromquelle 21 über Leitungen 22, 23 verbunden. In Figur 1 ist nur die elektrische Verbindung zwischen der Konstantstromquelle 21 und einem Elektromagneten 6 gezeigt. Die anderen Elektromagneten können zu diesem parallel geschaltet sein. Auch ist es möglich, sämtliche der Elektromagnete 6 in Serie mit der Konstantstromquelle 21 zu schalten. Durch eine Einstelleinrichtung 24 läßt sich die Größe des Konstantstroms der Konstantstromquelle 21 einstellen und damit die auf die Rollrakel 14 wirkende Magnetkraft der Elektromagnete 6.

Die Rollrakel 14 besteht vorzugsweise aus nicht rostendem, ferromagnetischem Material und weist ein Rundprofil auf. Dabei kann die Rollrakel 14 als glatte Rakel, gekordelte Rakel oder als Hohlrakel ausgebildet sein. Letzteres ist insbesondere ab größeren Durchmessern der Fall, um Gewicht einzusparen. Die gekordelte Rakel besitzt eine aufgeraute Oberfläche, so daß mehr Farbe transportiert werden kann.

Durch die Elektromagnete 6 wird ein homogenes und entlang einer Geraden verlaufendes Magnetfeld erzeugt, das die Rollrakel 14 über die gesamte Druckbreite (Breite der Druckdecke 18) gleichmäßig anzieht. Wie bereits erwähnt, ist dabei das Magnetfeld für unterschiedliche Druckaufgaben mit Hilfe der Einstelleinrichtung 24 einstellbar.

Während des Druckverfahrens wird die Rollrakel 14 von dem durch die Elektromagneten 6 erzeugten Magnetfeld gleichmäßig angezogen mit der Folge, daß die Rotationsschablone 11 die Rollrakel 14 mit gleicher Oberflächengeschwindigkeit ohne Vibration mitdrehen läßt.

Die Farbe bildet zwischen der Innenwand der Rotationsschablone 11 und der Rollrakel 14 den Farbkeil 16. In diesem Farbkeil 16 entsteht ein hydrodynamischer Druck. Dieser Druck erzeugt eine gleichlaufende Farbströmung durch die Rotationsschablone 11 hindurch in das darunter befindliche Warengut 20. Dabei wird durch die magnetisch angezogene Rollrakel 14 die Rotationsschablone 11 gegen das Warengut 20 gepreßt.

Zusammen mit den Eigenschaften der Rotationsschablone 11 sind der Durchmesser und die Oberfläche der Rollrakel 14 ein wichtiger Parameter für die richtige Dosierung der Farbmenge. Bei größerem Durchmesser der Rollrakel 14 wird im allgemeinen ein größerer Farbauftrag erreicht als bei kleinerem Durchmesser, da sich im zuerst genannten Fall ein größerer hydrodynamischer Druck zwischen Rollrakel 14 und Innenwand der Rotationsschablone 11 aufbauen läßt.

Die Figuren 2 und 3 zeigen den genaueren Aufbau der Druckbasis 1. Gleiche Teile wie in Figur 1 sind dabei mit den gleichen Bezugszeichen versehen und werden nicht nochmals beschrieben.

Wie zu erkennen ist, wird der Querträger 2 der Druckwerkbasis 1 in einem Ständer 25 gehalten. Montiert wird er am Ständer 25 über Schrauben 26. Dies ist am besten in Figur 3 zu erkennen.

Ansonsten zeigt die Figur 2 noch die unterschiedliche Wahl der Polfolge der jeweiligen Elektromagnete 6. Es ist hier eine geradzahlige Anzahl von Elektromagneten 6 vorhanden und die Polfolge über die Breite der Druckbasis ist gewählt als N, S, S, N, N, S, S, N, usw. Dies sichert bei vorgegebenem Strom eine maximale Anziehungskraft der Rollrakel 14.

## Patentansprüche

1. Rotationssiebdruckmaschine mit einer Rotationsschablone (11), einer im Innern der Rotationsschablone (11) liegenden Rollrakel (14) und einer unterhalb der Rotationsschablone (11) liegenden Druckwerkbasis (1) mit einer Mehrzahl von entlang der Längsachse der Rotationsschablone (11) angeordneten Elektromagneten (6) zur Anziehung der Rollrakel (14), **gekennzeichnet durch** eine Konstantstromquelle (21) zur Speisung der Elektromagnete (6) mit einem Konstantstrom.

2. Rotationssiebdruckmaschine nach Anspruch 1, **dadurch gekennzeichnet**, daß die Elektromagnete (6) jeweils parallel zur Konstantstromquelle (21) geschaltet sind.

3. Rotationssiebdruckmaschine nach Anspruch 1, **dadurch gekennzeichnet**, daß die Elektromagnete (6) in Serie zur Konstantstromquelle (21) geschaltet sind.

4. Rotationssiebdruckmaschine nach einem der Ansprüche 1 bis 3, **dadurch gekennzeichnet**, daß die Elektromagnete (6) stabförmige Magnetkerne (7) aufweisen, die jeweils senkrecht zur Längsachse der Rotationsschablone (11) und in einer diese Längsachse aufnehmenden Ebene liegen.

5. Rotationssiebdruckmaschine nach Anspruch 4, **dadurch gekennzeichnet**, daß die Pole der Elektromagnete (6) in Richtung der Längsachse der Siebdruckschablone (11) gemäß der Regel NSSNNSSN... oder der Regel SNNSSNNS... angeordnet sind und die Anzahl der Elektromagnete (6) geradzahlig ist.

6. Rotationssiebdruckmaschine nach einem der Ansprüche 1 bis 5, **gekennzeichnet durch** eine Einstelleinrichtung (24) zur Einstellung der Größe des Konstantstroms der Konstantstromquelle (21).

## Claims

1. Rotary screen printing machine having a rotary stencil (11), a roll squeegee (14) located inside the rotary stencil (11) and a printing unit base (1) located below the rotary stencil (11), there being a plurality of electromagnets (6) for attracting the roll squeegee (14) and which are disposed along the longitudinal axis of the rotary stencil (11), **characterised by** a constant-current source (21) for supplying the electromagnets (6) with a constant current.

2. Rotary screen printing machine according to claim 1, **characterised in that** the electromagnets (6) are connected in parallel with the constant-current source (21).

3. Rotary screen printing machine according to claim 1, **characterised in that** the electromagnets (6) are connected in series with the constant-current source (21).

4. Rotary screen printing machine according to one of the claims 1 to 3, **characterised in that** the electromagnets (6) have bar-shaped magnetic cores (7) which each lie perpendicular to the longitudinal axis of the rotary stencil (11) and in a plane containing this longitudinal axis.

5. Rotary screen printing machine according to claim 4, **characterised in that** the poles of the electromagnets (6) are disposed in the direction of the longitudinal axis of the screen printing stencil (11) in accordance with the rule NSSNNSSN... or the rule SNNSSNNS... and in that the number of the electromagnets (6) is an even number.

6. Rotary screen printing machine according to one of the claims 1 to 5, **characterised by** an adjusting device (24) for adjusting the magnitude of the constant current of the constant-current source (21).

## Revendications

1. Machine rotative de sérigraphie comprenant un pochoir rotatif (11), une racle tournante (14) disposée à l'intérieur du pochoir rotatif (11), et une base formant groupe d'impression (1) disposée sous le pochoir rotatif (11) et pourvue d'une pluralité d'électroaimants (6) disposés le long de l'axe longitudinal du pochoir rotatif (11) pour attirer la racle tournante (14), caractérisée par une source de courant constant (21) destinée à alimenter les électroaimants (6) en courant constant.

2. Machine rotative de sérigraphie selon la revendication 1, caractérisée en ce que les électroaimants (6) sont connectés chacun en parallèle à la source de courant constant (21).

3. Machine rotative de sérigraphie selon la revendication 1, caractérisée en ce que les électroaimants (6) sont connectés en série à la source de courant constant (21).

4. Machine rotative de sérigraphie selon l'une des revendications 1 à 3, caractérisée en ce que les électroaimants (6) comportent des noyaux en forme de barreaux (7) qui s'étendent chacun perpendiculairement à l'axe longitudinal du pochoir rotatif (11) et dans un plan passant par cet axe longitudinal.

5. Machine rotative de sérigraphie selon la revendication 4, caractérisée en ce que les pôles des électroaimants (6) sont disposés dans le sens de l'axe longitudinal du pochoir de sérigraphie (11) selon la règle NSSNNSSN... ou la règle SNNSSNNS... et le nombre d'électroaimants (6) est pair.

6. Machine rotative de sérigraphie selon l'une des revendications 1 à 5, caractérisée par un dispositif de réglage (24) pour régler l'intensité du courant constant de la source de courant constant (21).
